# FASCICULE DE BREVET EUROPEEN

(11) **EP 0 458 685 B1**
(45) Date de publication et mention de la délivrance du brevet: **27.07.1994**
(21) Numéro de dépôt: 91401281.0
(22) Date de dépôt: 17.05.1991
(51) Int. Cl.: B05B 7/04, B05B 7/06, F23D 11/10

(54) **Procédé et dispositif de pulvérisation de liquide, ainsi que leurs applications**
Verfahren und Vorrichtung zum Zerstäuben einer Flüssigkeit sowie ihre Anwendungen
Process and device for the spraying of liquid, as well as their applications

(30) Priorité: 23.05.1990 FR 9006447
(43) Date de publication de la demande: 27.11.1991
(73) Titulaire: TOTAL RAFFINAGE DISTRIBUTION S.A., 92538 Levallois Perret Cédex (FR)
(72) Inventeur: Renault, François, F-76620 Le Havre (FR)
(74) Mandataire: Jolly, Jean-Pierre

(56) Documents cités:
- DE-A- 3 724 234
- DE-B- 2 757 522
- FR-A- 2 380 074
- GB-A- 2 161 915

## Description

La présente invention concerne un procédé et un dispositif de pulvérisation de liquide. L'invention concerne également diverses applications de ce procédé et de ce dispositif.

Le procédé et le dispositif selon l'invention ont été particulièrement étudiés pour la pulvérisation de combustibles en vue de leur combustion, mais, bien évidemment, ils peuvent être utilisés pour la pulvérisation de liquides en vue d'autres applications.

Il sera fait référence ci-après, pour situer le problème posé, à la combustion de produits provenant du raffinage du pétrole brut, mais la solution apportée par l'invention peut être appliquée pour résoudre des problèmes équivalents, comme il le sera expliqué dans la suite de la présente description.

Le raffinage du pétrole brut produit, à l'heure actuelle, des produits lourds, de plus en plus visqueux, provenant d'unités de conversion.

Pour obtenir une bonne combustion de ces produits lourds, il est nécessaire qu'ils soient pulvérisés en fines gouttelettes, dont le diamètre soit assez petit, de l'ordre de 100 millièmes de mm. On estime que, pour obtenir cette taille de gouttelettes, il est nécessaire que la viscosité du produit soit ramenée à moins de 20 mm²/s, à la température de formation des gouttelettes. Pour des produits dont la viscosité à 100°C est de 10⁶ mm²/s, il est nécessaire d'employer des températures de pulvérisation de 270°C à 300°C, de façon à ramener la viscosité du produit à environ 20 mm²/s et à réaliser une bonne pulvérisation par les moyens de pulvérisation habituels.

Si l'on ne veut pas avoir recours à des températures trop élevées, on est obligé de fluxer (diluer) les produits lourds visqueux en partie par des distillats moyens, dont l'industrie du raffinage est déficitaire, et donc d'augmenter la production de fuels lourds, dont le raffinage est excédentaire.

Si on essaie d'utiliser les procédés habituels de pulvérisation à des températures plus faibles sans fluxer le combustible, on est amené à employer ce combustible à des viscosités plus élevées. Les procédés habituels utilisés dans ce but présentent les inconvénients de mise en oeuvre suivants :
- la pulvérisation mécanique nécessite alors des pressions élevées, de l'ordre de 2.10⁷ pascals, à 200°C, pour un produit d'une viscosité de 400 mm²/s à 200°C ;
- la pulvérisation assistée à la vapeur d'eau n'est alors pas économique, en raison des taux de vapeur nécessaires élevés (au-delà de 80 %) ;
- la pulvérisation à l'aide de brûleurs à coupelle rotative est possible (on peut se reporter pour plus de détails à l'ouvrage de A. GUILLERMIC, "Le chauffage par les combustibles liquides", Editions TECHNIP, Tome 3, page 269), mais ces brûleurs ont l'inconvénient de nécessiter des réglages délicats et un entretien particulier du fait de l'existence de pièces en mouvement.

La Demanderesse a trouvé le moyen de pulvériser des combustibles visqueux à des viscosités plus élevées que celles généralement mises en oeuvre et donc à des températures plus faibles, en élaborant, dans le dispositif de pulvérisation, un film de fluide visqueux, qui est ensuite pulvérisé en fines gouttelettes à l'aide de deux flux de fluides gazeux.

Cette technique, dite d'injection avec formation de préfilm, est déjà connue. On peut citer par exemple :
- la pulvérisation de combustible dans les turbines à gaz (voir "The development of an air blast atomizer for gas turbine application", par A.H. LEFEBVRE et D. MILLER. Granfield College of Aeronautics, Report n° 193, juin 1966, ou "Influence of liquid properties on airblast atomizer spray characteristics", pair A.A. RIZKALLA et A.H. LEFEBVRE, Journal of Engineering for Power, Avril 1975, pages 173 à 179 ;
- la pulvérisation de mélanges charbon-eau (voir "A new burner design for CWS combustion", par S.K. BATRA et W.A. WALSH Jr., Fifth International Symposium on Coal Slurry Combustion and Technology, 25-27 Avril 1983, TAMPA, Floride.

Par ailleurs, GB-A-2 161 915 décrit un brûleur fonctionnant avec un excès d'air, sous de faibles pressions de gaz.

Cependant, dans tous ces dispositifs connus, qui sont des dispositifs de combustion où le fluide gazeux est donc de l'air, le rapport massique gaz/liquide doit être très élevé, souvent de l'ordre de 2, pour que la pulvérisation soit correcte. Les vitesses de gaz utilisées sont de l'ordre de 100 à 150 m/s.

De tels débits de gaz sont inconcevables, quand il s'agit, comme c'est le cas dans les raffineries, de pulvériser à l'aide de vapeur d'eau sous pression un fuel de viscosité élevée.

En effet, même si on a à sa disposition, dans les raffineries, de la vapeur d'eau sous pression, il n'est pas économique d'employer de tels taux de vapeur.

En outre, la Demanderesse a constaté que, si l'on peut abaisser le taux de vapeur à des valeurs très inférieures à celles habituellement citées, tout en conservant une bonne qualité de pulvérisation, il est alors nécessaire d'utiliser des vitesses de vapeur élevées, pour obtenir une bonne pulvérisation, impossible à réaliser avec les dispositifs précedemment connus, utilisant des vitesses de gaz relativement faibles.

Le but de la présente invention est donc la pulvérisation de liquides, en vue, notamment, de leur combustion.

A cet effet, l'invention a pour objet un procédé de pulvérisation d'un liquide à l'aide d'au moins un fluide auxiliaire tel qu'un gaz, ce procédé comprenant la mise en oeuvre :
- d'un flux annulaire dudit liquide,
- d'un flux annulaire d'un gaz primaire,
- d'un flux annulaire d'un gaz secondaire, identique ou non au précédent,

ledit procédé consistant :
a) à conduire le flux de liquide à l'intérieur dudit flux de gaz primaire dans le sens d'écoulement de celui-ci,
b) à réaliser un film mince annulaire de liquide, en conduisant les flux coaxiaux de liquide et de gaz primaire sur la périphérie d'un anneau dont l'une des extrémités libres est conformée en forme d'arête,
c) à pulvériser le liquide à l'extrémité de ladite arête par l'action combinée dudit flux de gaz primaire et du flux de gaz secondaire s'écoulant à l'intérieur de l'anneau dans le même sens que ledit flux de liquide et ledit flux de gaz primaire,

ce procédé étant caractérisé en ce que le rapport de la masse totale de gaz par rapport à la masse totale liquide est inférieur à 0,5.

L'invention a aussi pour objet un dispositif de pulvérisation d'un flux de liquide à l'aide d'au moins un fluide auxiliaire tel qu'un gaz, pour la mise en oeuvre du procédé ci-dessus, par réalisation :
- d'un flux annulaire dudit liquide,
- d'un flux annulaire d'un gaz primaire,
- d'un flux annulaire d'un gaz secondaire, identique ou non au précédent,

du type comprenant :
a) au moins un conduit d'amenée dudit liquide dans un premier canal annulaire de liquide,
b) au moins un conduit d'amenée dudit gaz primaire dans un second canal annulaire de gaz primaire,
c) au moins un conduit (19) d'amenée dudit gaz secondaire dans un troisième canal annulaire de gaz secondaire, les sorties des canaux annulaires étant disposées de l'extérieur vers l'intérieur du dispositif de telle façon que la sortie du premier canal et la sortie du second canal débouchent conjointement dans un quatrième canal annulaire, qui conduit le mélange de liquide et de gaz primaire à la sortie du troisième canal, le mélange de liquide et des gaz primaire et secondaire étant conduit à l'extérieur du dispositif par un cinquième canal annulaire formant éventuellement un venturi, la paroi interne du quatrième canal annulaire étant conformée en forme d'arête,

ce dispositif étant caractérisé en ce qu'il est constitué des éléments suivants, emboîtés les uns dans les autres :
- un corps externe,
- un tube cylindrique principal d'alimentation en gaz,
- un corps central d'injecteur,
- un distributeur périphérique de gaz,
- un embout,
- et un moyen de fixation.

La caractéristique principale du procédé selon l'invention est donc que le rapport massique du ou des gaz par rapport au liquide est inférieur à 0,5.

La vitesse du ou des gaz doit être la plus élevée possible. Il y a avantage à ce que les vitesses des flux de gaz primaire et secondaire soient soniques à la hauteur de l'arête.

Le gaz peut être de l'air, de la vapeur d'eau, du gaz de raffinerie, dans le cas de la combustion du fuel, ou de la vapeur d'eau, dans le cas de la pulvérisation préalable dudit fuel.

Dans le dispositif selon l'invention, quand le gaz primaire et le gaz secondaire sont identiques, ceux-ci proviennent de préférence d'une seul et même source principale, à partir de laquelle les flux de gaz primaire et de gaz secondaire sont ensuite séparés.

Les dessins annexés, qui n'ont pas de caractère limitatif, sont destinés à illustrer l'invention. Sur ces dessins :
La figure 1 est une coupe longitudinale d'un pulvérisateur selon l'invention, destiné à la combustion d'un combustible lourd ;
La figure 2 est une vue éclatée, en coupe, de différentes pièces du pulvérisateur de la figure 1, représentées telles qu'elles sont adaptées les unes dans les autres selon l'axe A-A′ de la figure 1, lors du montage du pulvérisateur, à l'exception, dans un but de simplification, du tube 3, dont il sera fait mention plus loin.

Le pulvérisateur 1, représenté sur les dessins et destiné à équiper un four pour la combustion d'un fuel lourd, est incorporé dans un corps externe 2 de section cylindrique, solidaire d'une canne, non représentée, fixant le tout à la paroi du four.

Le pulvérisateur lui-même est composé de plusieurs pièces, incorporées ou fixées au corps externe 2, à savoir :
- un tube cylindrique principal d'alimentation en vapeur d'eau 3,
- un corps central d'injecteur 4,
- un distributeur périphérique de vapeur d'eau 5,
- un distributeur central de vapeur d'eau 6,
- un embout 7,
- un élément de fixation tel qu'une vis 8,
- éventuellement, une pièce calibrée en forme de venturi 50 disposée dans le tube 3, destinée à maintenir le débit de gaz aussi constant que possible, pour faciliter l'utilisation du dispositif (seul le débit de liquide est éventuellement à régler).

Toutes les pièces de l'injecteur sont des pièces de révolution autour de l'axe A-A′.

Comme il sera décrit plus loin, la combinaison du corps 4, des distributeurs 5 et 6 et de l'embout 7, constitue le distributeur de vapeur d'eau.

Le tube 3 est, comme il a été dit précédemment, le tube principal d'alimentation en vapeur d'eau du pulvérisateur, par le canal cylindrique interne 9 du tube 3, relié à une source de vapeur non représentée.

La paroi externe 10 du tube 3 et la paroi interne 11 du corps externe 2 constituent un canal annulaire 12 d'alimentation en fuel lourd, relié à une source de fuel lourd non représentée.

Le canal 9 alimente en vapeur d'eau une chambre interne centrale cylindrique 13, aménagée dans le corps central 4.

Dans le corps central 4 sont prévus des canaux cylindriques 14, dont les entrées 16 sont disposées à l'entrée de la chambre 13 et dont les sorties 17 débouchent dans une chambre annulaire 18 aménagée dans le distributeur 5. Afin de ne pas surcharger les figures, les canaux 14 non visibles sur les coupes n'ont pas été représentés en lignes interrompues, comme il est d'usage.

Dans le corps central 4 sont également prévus des canaux cylindriques 19, dont les entrées 20 sont disposées à l'extrémité aval de la chambre 13 et dont les sorties 21 débouchent dans des entrées 22 de canaux correspondants cylindriques 23, aménagés dans le distributeur 6, par l'intermédiaire d'une gorge 21′ formant un canal annulaire de distribution.

A la sortie des canaux 23, se trouve un canal annulaire 23′, formé par une portion de la paroi interne de l'embout 7 et de la paroi interne 32′ du distributeur 6 formant l'arête avec la paroi externe 32 dudit distributeur.

Afin de ne pas surcharger les figures, les canaux 19 et 21, non visibles sur les coupes, n'ont pas été non plus représentés en traits interrompus

Dans le corps central 4 sont en outre aménagés des canaux cylindriques 24, dont deux seulement ont été représentés dans un but de clarté, dont les entrées 25 sont situées à l'extrémité du canal 12 et dont les sorties 26 débouchent dans un canal annulaire 27.

Les parois de ce canal sont constituées par une portion biseautée 28 du corps 4 et par une portion de la paroi interne 29 du distributeur 5

Le canal 27 est prolongé par un canal annulaire 30, dont les parois sont constituées par une portion de la paroi interne 31 du corps externe 2 et une portion de la paroi externe 32 du distributeur 6, qui constitue l'arête sur laquelle se forme le préfilm de liquide, laquelle peut être lisse ou dentelée.

Le canal 30 est prolongé par un canal circulaire 33 en forme d'anneau et éventuellement de venturi, dont les parois sont constituées par une portion 34 de la paroi interne du corps externe 2 et une portion 35 de la paroi externe de l'embout 7. Lorsque le canal 33 est en forme de venturi, une partie de l'énergie cinétique du gaz est transformée en pression. L'injecteur pourra fonctionner à des niveaux de pression plus bas.

La chambre annulaire 18 est reliée au canal 30 par des canaux cylindriques 36, aménagés dans le distributeur 5 et prolongés par un canal annulaire 38, constitué par une portion 37 de la paroi extérieure du distributeur 5 et une portion 39 de la paroi intérieure du corps externe 2.

Le pulvérisateur est monté de la façon suivante.

Le distributeur 5 est glissé dans le corps externe 2, le corps central 4 est engagé dans le corps externe, son extrémité 40 traversant le distributeur 5, qui est plaqué contre l'extrémité évidée 41 du corps externe 2.

Le distributeur 6 et l'embout 7 sont enfilés sur l'extrémité 40 du corps 2 et la vis 8 est vissée dans le filetage 42 du corps 4.

Le pulvérisateur est ensuite glissé sur le tube 3 l'alimentant en vapeur d'eau, puis relié à l'alimentation en fuel.

Le fonctionnement de ce pulvérisateur est le suivant.

Le fuel lourd est amené par le canal annulaire 12, les canaux cylindriques 24, le canal annulaire 27 jusqu'au canal annulaire 30.

A son entrée dans ledit canal 30, le flux de fuel lourd est plaqué sur la paroi externe 32 du distributeur 6 par un flux périphérique extérieur de vapeur d'eau. Ce flux périphérique extérieur provient d'un flux principal de vapeur d'eau, amené par le canal interne 9, dont une partie pénétrant dans les entrées 16 est conduite par les canaux cylindriques 14 dans la chambre annulaire 18 puis dans les canaux cylindriques 36 et le canal annulaire 38.

A l'extrémité de la lèvre formée par l'extrémité de la paroi 32, le film de fuel formé par l'action du flux de vapeur d'eau périphérique primaire reçoit intérieurement un flux de vapeur d'eau périphérique secondaire. Celui-ci provient de la chambre 13, par l'intermédiaire des entrées 20, des canaux 19 et 23.

Le fuel lourd est ainsi finement divisé dans le canal annulaire 33 et pulvérisé en fines gouttelettes à la sortie de celui-ci.

Quand le procédé selon l'invention est utilisé pour la combustion de fuel lourd d'une viscosité à 100°C comprise entre 40 et 10⁶ mm²/s, les conditions opératoires sont les suivantes :
- pression du fuel : comprise entre 10⁵ et 40.10⁵ pascals,
- pression de vapeur d'eau : comprise entre 10⁵ et 15.10⁵ pascals,
- température du fuel comprise entre 50 et 350°C,
- température de la vapeur d'eau : comprise entre 100 et 250°C,
- débit de fuel : compris entre 80kg/h et 2000 kg/h.

Bien que le procédé et le dispositif selon l'invention aient été mis au point en vue de la pulvérisation de produit visqueux, et ils peuvent être appliqués à la pulvérisation de produits moins visqueux, tels qu'une charge de craquage catalytique, comme le montrent les exemples qui vont suivre.

Ces exemples sont destinés à illustrer l'invention et n'ont naturellement pas de caractère limitatif.

### Exemple 1

On a réalisé différents essais de pulvérisation d'une huile et de combustion d'un combustible liquide lourd à l'aide du pulvérisateur représenté sur les figures 1 et 2.

### Essai de pulvérisation

L'essai de pulvérisation est effectué à l'aide d'une huile ayant une masse volumique, à 15°C, de 850 kg/m³ (mesurée selon la norme AFNOR NFT 60-101) et une viscosité de 300 mm²/s, à 20°C, (mesurée selon la norme AFNOR NFT 60-100).

Cette huile a été choisie en raison de sa viscosité élevée à 20°C, représentative de celle d'un combustible visqueux à température plus élevée. Il est en effet préférable de réaliser l'essai à 20°C pour des raisons de sécurité et de facilité de mesure.

On mesure le diamètre des gouttelettes à la sortie du pulvérisateur à l'aide d'un granulomètre à laser.

Le débit d'huile est de 200 kg/h et la pression de 6.10⁵ pascals.

On utilise comme fluide auxiliaire de l'azote à un taux massique de 0,2 par rapport à l'huile, la pression de l'azote étant de 6.10⁵ pascals.

Le diamètre moyen des gouttelettes obtenues, défini selon la loi de ROSIN-RAMMLER (voir "Introduction à la mécanique des fluides et à la transmission de la chaleur " par J.M. KAY - pages 299-306, Editions DUNOD), est de 85 millièmes de mm.

Cet essai montre bien l'efficacité du pulvérisateur selon l'invention pour la pulvérisation de liquides de haute viscosité.

### Essai de combustion

L'essai de combustion est effectué dans un four de 2MW à l'aide d'un fuel ayant les caractéristiques suivantes:
- masse volumique à 15°C : 1025 kg/m³,
- viscosité à 100°C : 1200 mm²/s.

La température du fuel est de 120°C ( sa viscosité est alors de 330 mm²/s) et sa pression de 5.10⁵ pascals, le débit étant de 150 kg/h.

On utilise comme fluide auxiliaire de la vapeur d'eau à un rapport massique de 0,2 par rapport au fuel, la pression de la vapeur d'eau étant de 5,5.10⁵ pascals.

On a obtenu une bonne combustion de fuel.

### Exemple 2

Dans cet essai, on utilise une huile d'une masse volumique de 840 kg/m³ à 15°C et d'une viscosité de 15 mm²/s à 20°C.

On mesure le diamètre des gouttelettes à la sortie du pulvérisateur à l'aide d'un granulomètre laser.

Le débit d'huile est de 600 kg/h et la pression de 5,6.10⁵ pascals.

On utilise comme fluide auxiliaire de l'azote à un rapport massique de 0,07 par rapport à l'huile, la pression de l'azote étant de 5.10⁵ pascals.

Le diamètre moyen des gouttelettes obtenues, défini selon la loi de Rosin-Rammler, est de 100 millièmes de mm.

Cet essai montre bien l'efficacité du pulvérisateur selon l'invention pour la pulvérisation de liquides peu visqueux, tels qu'on les rencontre dans les procédés et les dispositifs de craquage catalytique en lit fluidisé de charges d'hydrocarbures.

## Revendications

1. Procédé de pulvérisation d'un liquide à l'aide d'au moins un fluide auxiliaire tel qu'un gaz, ce procédé comprenant la mise en oeuvre :
- d'un flux annulaire dudit liquide,
- d'un flux annulaire d'un gaz primaire,
- d'un flux annulaire d'un gaz secondaire, identique ou différent du précédent,
ledit procédé consistant :
a) à conduire le flux de liquide à l'intérieur dudit flux de gaz primaire dans le sens d'écoulement de celui-ci,
b) à réaliser un film mince annulaire de liquide, en conduisant les flux coaxiaux de liquide et de gaz primaire sur la périphérie d'un anneau dont l'une des extrémités libre est conformée en forme d'arête,
c) à pulvériser le liquide à l'extrémité de ladite arête par l'action combinée dudit flux de gaz primaire et du flux de gaz secondaire s'écoulant à l'intérieur de l'anneau dans le même sens que ledit flux de liquide et ledit flux de gaz primaire,
ce procédé étant caractérisé en ce que le rapport de la masse totale de gaz par rapport à la masse totale du liquide est inférieur à 0,5.

2. Procédé selon la revendication 1, caractérisé en ce que les vitesses des flux de gaz primaire et secondaire sont soniques à la hauteur de l'arête.

3. Dispositif de pulvérisation d'un flux de liquide à l'aide d'au moins un fluide auxiliaire tel qu'un gaz, pour la mise en oeuvre du procédé selon la revendication 1, par réalisation :
- d'un flux annulaire dudit liquide,
- d'un flux annulaire d'un gaz primaire,
- d'un flux annulaire d'un gaz secondaire, identique ou non au précédent,
du type comprenant :
a) au moins un conduit (24) d'amenée dudit liquide dans un premier canal annulaire de liquide (27),
b) au moins un conduit (14) d'amenée dudit gaz primaire dans un second canal annulaire de gaz primaire (38),
c) au moins un conduit (19) d'amenée dudit gaz secondaire dans un troisième canal annulaire de gaz secondaire (23′), les sorties des canaux annulaires étant disposées de l'extérieur vers l'intérieur du dispositif de telle façon que la sortie du premier canal (27) et la sortie du second canal (38) débouchent conjointement dans un quatrième canal annulaire (30), qui conduit le mélange de liquide et de gaz primaire à la sortie du troisième canal (23′), le mélange de liquide et des gaz primaire et secondaire étant conduit à l'extérieur du dispositif par un cinquième canal annulaire (33), la paroi interne du quatrième canal annulaire (30) étant conformée en forme d'arête,
ce dispositif étant caractérisé en ce qu'il est constitué des éléments suivants, emboîtés les uns dans les autres :
- un corps externe (2),
- un tube cylindrique principal d'alimentation en gaz (3),
- un corps central d'injecteur (4),
- un distributeur périphérique de gaz (5),
- un embout (7),
- un moyen de fixation (8).

4. Dispositif selon la revendication 3, caractérisé en ce qu'il comprend en outre une pièce en forme de venturi (50) disposée dans le tube cylindrique principal d'alimentation en gaz (3).

5. Utilisation du procédé selon l'une des revendications 1 ou 2 ou du dispositif selon l'une des revendications 3 et 4 pour la pulvérisation de combustibles liquides, notamment de combustibles lourds et visqueux, en vue de leur combustion.

6. Utilisation du procédé selon l'une des revendications 1 ou 2 ou du dispositif selon l'une des revendications 3 et 4 pour la pulvérisation de la charge d'une unité de craquage catalytique.

## Patentansprüche

1. Verfahren zum Zerstäuben einer Flüssigkeit mit Hilfe mindestens eines Hilfsströmungsmittels, wie eines Gases, wobei mit einem ringförmigen Strom der Flüssigkeit, einem ringförmigen Strom eines Primärgases und einem ringförmigen Strom eines mit dem Primärgas identischen oder davon verschiedenen Sekundärgases gearbeitet wird und wobei
a) der Flüssigkeitsstrom in das Innere des Primärgasstromes in der Strömungsrichtung desselben geführt wird,
b) ein dünner, ringförmiger Flüssigkeitsfilm erzeugt wird, indem die koaxialen Flüssigkeits- und Primärgasströme auf die Peripherie eines Ringes mit freien Enden geführt werden, von denen das eine kantenförmig ausgebildet ist, und
c) die Flüssigkeit am Ende der Kante durch die kombinierte Wirkung des Primärgasstromes und des Sekundärgasstromes zerstäubt wird, welcher im Inneren des Ringes in derselben Richtung wie der Flüssigkeitsstrom und der Primärgasstrom strömt,
dadurch **gekennzeichnet,** daß das Verhältnis der Gasgesamtmasse zur Flüssigkeitsgesamtmasse kleiner als 0,5 ist.

2. Verfahren nach Anspruch 1, dadurch **gekennzeichnet,** daß die Primärgas- und Sekundärgasströme in Höhe der Kante Schallgeschwindigkeit aufweisen.

3. Vorrichtung zum Zerstäuben eines Flüssigkeitsstromes mit Hilfe mindestens eines Hilfsströmungsmittels, wie eines Gases, für die Durchführung des Verfahrens nach Anspruch 1 unter Erzeugung eines ringförmigen Stromes der Flüssigkeit, eines ringförmigen Stromes eines Primärgases und eines ringförmigen Stromes eines mit dem Primärgas identischen oder nicht identischen Sekundärgases, welche
a) mindestens einen Kanal (24) zur Zufuhr der Flüssigkeit zu einem ersten Flüssigkeitsringkanal (27),
b) mindestens einen Kanal (14) zur Zufuhr des Primärgases zu einem zweiten Primärgasringkanal (38) und
c) mindestens einen Kanal (19) zur Zufuhr des Sekundärgases zu einem dritten Sekundärgasringkanal (23′)
aufweist, wobei die Ausgänge der Ringkanäle derart vom Äußeren zum Inneren der Vorrichtung hin angeordnet sind, daß der Ausgang des ersten Kanals (27) und der Ausgang des zweiten Kanals (38) gemeinsam in einen vierten Ringkanal (30) münden, welcher das Flüssigkeit/Primärgas-Gemisch zum Ausgang des dritten Kanals (23′) führt, wobei das Flüssigkeit/Primärgas/Sekundärgas-Gemisch mittels eines fünften Ringkanals (33) aus der Vorrichtung herausgeführt wird und wobei die Innenwand des vierten Ringkanals (30) kantenförmig ausgebildet ist, **gekennzeichnet** durch die folgenden, ineinandergesteckten Elemente:
einen Außenkörper (2),
ein zylindrisches Hauptrohr (3) zur Gaszufuhr,
einen zentralen Injektorkörper (4),
einen peripheren Gasverteiler (5),
eine Endhülse (7) und
ein Befestigungsmittel (8).

4. Vorrichtung nach Anspruch 3, **gekennzeichnet** durch ein venturidüsenförmig ausgebildetes Teil (50), welches im zylindrischen Hauptrohr (3) zur Gaszufuhr angeordnet ist.

5. Anwendung des Verfahrens nach Anspruch 1 oder 2 bzw. Verwendung der Vorrichtung nach Anspruch 3 oder 4 zum Zerstäuben flüssiger Brennstoffe, insbesondere schwerer und viskoser Brennstoffe, im Hinblick auf ihre Verbrennung.

6. Anwendung des Verfahrens nach Anspruch 1 oder 2 bzw. Verwendung der Vorrichtung nach Anspruch 3 oder 4 zum Zerstäuben der Charge einer Einheit zum katalytischen Kracken.

## Claims

1. A method of atomising a liquid by way of at least one auxiliary fluid, such as a gas, said method comprising the use of:
- an annular flow of said liquid,
- an annular flow of a primary gas,
- an annular flow of a secondary gas, identical to or different from the preceding one,
said method comprising:
a) directing the flow of liquid inside said flow of primary gas in the outflow direction of the latter,
b) forming a thin annular film of liquid by directing the coaxial flows of liquid and primary gas along the periphery of a ring, one of the free ends of which is shaped to form an edge,
c) atomising the liquid at the end of said edge by the combined action of said flow of primary gas and the flow of secondary gas flowing inside the ring in the same direction as said flow of liquid and said flow of primary gas,
said method being characterised in that the ratio of the total mass of gas in relation to the total mass of liquid is lower than 0.5.

2. A method according to claim 1, characterised in that the velocities of the flows of primary and secondary gas are sonic at the level of the edge.

3. A device for atomising a flow of liquid by way of at least one auxiliary fluid, such as a gas, for carrying out the method according to claim 1, by providing:
- an annular flow of said liquid,
- an annular flow of a primary gas,
- an annular flow of a secondary gas, identical or not to the preceding one,
of the type comprising:
a) at least one inlet duct (24) of said liquid into a first annular passage (27) for liquid,
b) at least one inlet duct (14) of said primary gas into a second annular passage (38) for primary gas,
c) at least one inlet duct (19) of said secondary gas into a third annular passage (23′) for secondary gas, the outlets of the annular passages being arranged from the outside to the inside of the device in such a way that the outlet of the first passage (27) and the outlet of the second passage (38) open jointly into a fourth annular passage (30) which directs the mixture of liquid and primary gas to the outlet of the third passage (23′), the mixture of liquid and primary and secondary gases being directed to the exterior of the device through a fifth annular passage (33), the inner wall of the fourth annular passage (30) being shaped in the form of an edge,
said device being characterised in that it comprises the following elements, fitted one inside the other:
- an outer body (2),
- a main cylindrical tube (3) for supplying gas,
- a central injector body (4),
- a peripheral gas distributor (5),
- a nozzle (7),
- a fastening means (8).

4. A device according to claim 3, characterised in that it also comprises a part in the form of a venturi (50) disposed in the main cylindrical tube (3) for supplying gas (3).

5. Use of the method according to either of claims 1 or 2 or of the device according to either of claims 3 and 4 for the atomisation of liquid fuels, in particular heavy viscous fuels, for the purpose of their combustion.

6. Use of the method according to either of claims 1 or 2 or of the device according to either of claims 3 and 4 for the atomisation of the charge of a catalytic cracking unit.
